# EUROPÄISCHE PATENTSCHRIFT

(11) **EP 3 092 935 B1**
(45) Veröffentlichungstag und Bekanntmachung des Hinweises auf die Patenterteilung: **02.01.2019**
(21) Anmeldenummer: 16169503.6
(22) Anmeldetag: 13.05.2016
(51) Int. Cl.: A47L 15/42

(54) **WASSERFÜHRENDES HAUSHALTSGERÄT**
WATER-BEARING DOMESTIC APPLIANCE
APPAREIL MENAGER TRANSPORTANT DE L'EAU

(30) Priorität: 13.05.2015 DE 102015208931
(43) Veröffentlichungstag der Anmeldung: 16.11.2016
(73) Patentinhaber: BSH Hausgeräte GmbH, 81739 München (DE)
(72) Erfinder: Hitzler, Andreas, 89438 Holzheim (DE); Sing, Alexander, 89426 Wittislingen (DE)

(56) Entgegenhaltungen:
- EP-A2- 2 359 737
- WO-A1-2006/069834
- DE-A1-102005 061 805
- DE-A1-102008 030 539
- DE-A1-102011 085 175
- DE-A1-102012 201 244
- DE-A1-102013 214 840
- DE-U1-202012 103 799
- US-A1- 2011 168 217

## Beschreibung

Die vorliegende Erfindung betrifft ein wasserführendes Haushaltsgerät mit einem Aufnahmebereich und einer Anordnung zur akustischen und thermischen Isolation des Aufnahmebereichs des wasserführenden Haushaltsgeräts. Das wasserführende Haushaltsgerät ist insbesondere eine Geschirrspülmaschine. Der Aufnahmebereich ist insbesondere ein Spülbehälter der Geschirrspülmaschine.
Zur akustischen Isolation eines Spülbehälters einer Geschirrspülmaschine ist es bekannt, auf den Spülbehälter Bitumenmatten aufzubringen. Die Bitumenmatten können beispielsweise mit Hilfe eines Schmelzklebers außenseitig auf den Spülbehälter aufgeklebt werden. Derartige Bitumenmatten haben ein hohes Wärmeaufnahmevermögen und leiten die aufgenommene Wärme von dem Spülbehälter weg. Wird der Anteil der mit den Bitumenmatten belegten Fläche des Spülbehälters reduziert, lässt sich die Energieaufnahme der Geschirrspülmaschine reduzieren. Diese Reduktion der belegten Fläche hat jedoch zur Folge, dass die Schallemission der Geschirrspülmaschine ansteigt.
Die Druckschrift DE 20 2012 103 799 U1 offenbart eine schalldämpfende Sandwichplatte, die zum Entdröhnen einer Geschirrspülmaschine eingesetzt werden kann. Die Sandwichplatte weist eine erste Schicht zur Schalldämmung und eine zweite Schicht zur Entdröhnung und/oder thermischen Isolierung auf. Die schalldämpfende Sandwichplatte wird als vorgefertigtes Bauteil hergestellt und kann beispielsweise auf einen Spülbehälter einer Geschirrspülmaschine aufgeklebt werden.
Die Druckschrift US 2011/0168217 A1 offenbart ein Haushaltsgerät umfassend ein Gehäuse mit einer oberen Platte und einer Bodenplatte, die einander gegenüberliegend angeordnet sind und die eine Vielzahl von Wänden aufweisen, welche mit der oberen Platte und der Bodenplatte verbunden sind, wobei die obere Platte, die Bodenplatte und die Vielzahl von Wänden einem Arbeitsraum aufweisen und wobei das Gehäuse eine äußerste Oberfläche aufweist. Weiterhin umfasst das Haushaltsgerät einen Polyurethanschaum, welcher das Reaktionsprodukt einer Isocyanatzusammensetzung und einer Harzzusammensetzung umfasst, die mindestens ein Polyol umfasst und die um mindestens einen Teil der äußersten Oberfläche des Gehäuses angeordnet ist Der Polyurethan-Schaumstoff besitzt eine Dichte von 20 bis 50 Pfund pro Kubikfuß (bestimmt nach ASTM D 1622), einen Dämpfungsfaktor von mindestens 0,2 (gemessen bei einer Temperatur von 40 bis 60 °C (bestimmt gemäß ASTM D 4065) und einen K-Faktor von weniger als 2,0 btu-in/hr-ft²-°F (bestimmt nach ASTM C 518).

Die Druckschrift EP 2 359 737 A2 offenbart ein elektrisch betriebenes Haushaltsgerät, insbesondere eine Geschirrspülmaschine, eine Waschmaschine, einen Wäschetrockner oder dergleichen, mit ein oder mehreren Innenwandungen sowie mit ein oder mehreren außen vor diesen angeordneten Außenwandungen, wobei zwischen einer jeweiligen Innenwandung und einer vor dieser liegenden Außenwandung ein Zwischenraum vorgesehen ist. Es ist zumindest in einem Zwischenraum mindestens eine Überbrückung zwischen der jeweiligen Innenwandung und der vor dieser angeordneten Außenwandung durch einen eingebrachten, mit zumindest einer elastisch deformierbaren Schaumlage versehenen Aussteifungskörper und/oder zumindest eine Überbrückung zwischen der jeweiligen Innen- und Außenwandung durch einen eingebrachten, mit zumindest einer gummielastisch deformierbaren Lage versehenen Aussteifungskörper vorgesehen. Der Aussteifungskörper kann in Doppelfunktion ein schallabsorbierender Entdröhnungskörper sein. Weiterhin kann die Schaum- oder gummielastische Lage mit der Außenseite der Innenwandung mittelbar oder unmittelbar fest verbunden, insbesondere verklebt, sein.

Die Druckschrift DE 10 2011 085 175 A1 offenbart ein Haushaltsgerät, insbesondere eine Haushaltsgeschirrspülmaschine, mit einem wenigstens eine Bauteilwand, insbesondere aus Kunststoff, aufweisenden Bauteil. Es ist wenigstens eine Seite der Bauteilwand mit einer Grundschicht aus einem Butylmaterial, insbesondere Butylkleber versehen.

Vor diesem Hintergrund besteht eine Aufgabe der vorliegenden Erfindung darin, ein wasserführendes Haushaltsgerät mit einem Aufnahmebereich und einer verbesserten Anordnung zur akustischen und thermischen Isolation des Aufnahmebereichs des wasserführenden Haushaltsgeräts zur Verfügung zu stellen.

Demgemäß wird ein wasserführendes Haushaltsgerät mit einem Aufnahmebereich und einer Anordnung zur akustischen und thermischen Isolation des Aufnahmebereichs des wasserführenden Haushaltsgeräts, insbesondere eines Spülbehälters einer Geschirrspülmaschine, vorgeschlagen. Die Anordnung umfasst ein erstes Isolationselement, welches dazu eingerichtet ist, den Aufnahmebereich thermisch zu isolieren, und ein zweites Isolationselement, welches dazu eingerichtet ist, den Aufnahmebereich akustisch zu isolieren, wobei das erste Isolationselement zwischen dem Aufnahmebereich und dem zweiten Isolationselement angeordnet ist und wobei das erste Isolationselement direkt an den Aufnahmebereich angeschäumt ist. Das erste Isolationselement weist sowohl eine spezifische Wärmeleitfähigkeit von kleiner als 0,1 W/(m*K), bevorzugt von kleiner als 0,05 W/(m*K), als auch eine Massendichte oder Dichte zwischen 5 und 90 kg/m³ auf.

Dadurch, dass das erste Isolationselement direkt an den Aufnahmebereich angeschäumt ist, kann auf ein nachträgliches Anbringen der Anordnung an den Aufnahmebereich verzichtet werden. Hierdurch ist eine Kostenreduktion bei der Herstellung eines wasserführenden Haushaltsgeräts mit einer derartigen Anordnung erzielbar. Weiterhin kann hierdurch die Montagekomplexität reduziert werden, da ein zusätzlicher Arbeitsschritt des Isolierens des Aufnahmebereichs verzichtbar ist.

Insbesondere kann die Anordnung während der Herstellung des Aufnahmebereichs an diesem angebracht werden. Der Aufnahmebereich weist vorzugsweise eine Wandung mit zwei einander gegenüberliegenden Seitenwänden, einer Decke, einem der Decke gegenüberliegend angeordneten Boden und eine einer Tür des Aufnahmebereichs gegenüberliegend angeordnete Rückwand auf. Die Anordnung kann an der gesamten Wandung und an der Tür vorgesehen sein. Die Anordnung kann die Wandung oder einen Teil der Wandung umfassen. Alternativ kann die Anordnung beispielsweise nur an den Seitenwänden, an der Rückwand und an der Decke vorgesehen sein. Vorzugsweise wird der Aufnahmebereich völlig mit dem ersten Isolationselement umschäumt. Insbesondere ist die Anordnung außenseitig an dem Aufnahmebereich vorgesehen.

Vorzugsweise ist eine spezifische Wärmekapazität des ersten Isolationselements möglichst gering und kleiner als 1.400 J/(kg*K). Zur Verbesserung der Haftung auf einer Oberfläche des Aufnahmebereichs können dem Material des ersten Isolationselements chemische Zusätze beigemischt sein und/oder die Oberfläche des Aufnahmebereichs kann vorbehandelt, beispielsweise aufgeraut werden, so dass das erste Isolationselement insbesondere unlösbar mit dem Aufnahmebereich verbunden ist. Das erste Isolationselement stellt insbesondere eine steife Verbindung zwischen dem Aufnahmebereich und dem zweiten Isolationselement dar. Das heißt, das erste Isolationselement kann Schwingungen des Aufnahmebereichs, insbesondere verlustfrei oder zumindest verlustarm, auf das zweite Isolationselement übertragen.

Die Massendichte oder Dichte des zweiten Isolationselements ist vorzugsweise größer als 1.000 kg/m³.

Gemäß einer Ausführungsform ist das erste Isolationselement dazu eingerichtet, Schwingungen von dem Aufnahmebereich auf das zweite Isolationselement zu übertragen.

Gemäß einer weiteren Ausführungsform weist das zweite Isolationselement eine höhere Dichte als das erste Isolationselement auf.

Gemäß einer weiteren Ausführungsform verhindert das erste Isolationselement eine Wärmeübertragung von dem Aufnahmebereich auf das zweite Isolationselement.

Hierdurch wird verhindert, dass das zweite Isolationselement dem Aufnahmebereich Wärme entzieht. Hierdurch wird die Energieeffizienz des wasserführenden Haushaltsgeräts verbessert. Das zweite Isolationselement ist vorzugsweise dazu eingerichtet, Schwingungen in Wärme umzuwandeln.

Gemäß einer weiteren Ausführungsform ist das erste Isolationselement aus einem aufgeschäumten Kunststoffmaterial, insbesondere aus einem aufgeschäumten Polyurethanmaterial, gefertigt.

Vorzugsweise ist das erste Isolationselement aus einem geschlossenporigen Kunststoffmaterial gefertigt. Alternativ kann das erste Isolationselement beispielsweise aus einem Polystyrolschaum gefertigt sein.
Gemäß einer weiteren Ausführungsform ist das zweite Isolationselement aus einem Bitumenmaterial, insbesondere aus einem metall- und/oder gesteinsgefüllten Bitumenmaterial, oder aus einem Kunststoffmaterial, insbesondere aus einem metall- und/oder gesteinsgefüllten Kunststoffmaterial, gefertigt.
Das Bitumenmaterial oder das Kunststoffmaterial kann feinverteiltes Metallpulver oder Gesteinsmehl aufweisen. Das zweite Isolationselement ist vorzugsweise platten- oder mattenförmig. Beispielsweise kann das zweite Isolationselement auch aus einem Butylmaterial gefertigt sein. Alternativ kann das zweite Isolationselement eine Metallplatte, insbesondere eine Stahlplatte, sein.
Gemäß einer weiteren Ausführungsform weist das erste Isolationselement eine Dicke von 5 bis 50 mm, bevorzugt von 10 bis 45 mm, weiter bevorzugt von 15 bis 40 mm, auf. Vorzugsweise ist die Dicke des ersten Isolationselements kleiner als 50 mm. Die Mindestdicke des ersten Isolationselements beträgt vorzugsweise 5 mm. Vorzugsweise ist eine Dicke des zweiten Isolationselements kleiner als die Dicke des ersten Isolationselements. Insbesondere beträgt die Dicke des ersten Isolationselements ein Vielfaches der Dicke des zweiten Isolationselements. Das zweite Isolationselement kann beispielsweise eine Dicke von 1 bis 5 mm aufweisen.
Gemäß einer weiteren Ausführungsform weist das zweite Isolationselement bei einer Temperatur von 20 °C einen Verlustfaktor von größer als 0,08, bevorzugt von größer als 0,15, auf.
Hierdurch wird eine gute Entdröhnung des Aufnahmebereichs beziehungsweise eine Dämpfung der Schwingungen des Aufnahmebereichs erreicht.

Gemäß einer weiteren Ausführungsform ist außenseitig an dem zweiten Isolationselement ein Abdeckelement, insbesondere ein Papierbogen, eine Metallfolie oder eine Metallplatte, angeordnet.

Vorzugsweise weist das Abdeckelement einen sehr geringen Emissionskoeffizienten auf. Vorzugsweise ist der Emissionskoeffizient des Abdeckelements kleiner als 0,5, bevorzugt kleiner als 0,1. Hierdurch kann der Energieverlust weiter gesenkt werden. Vorzugsweise wird als Material für das Abdeckelement Aluminiumfolie eingesetzt.

Gemäß einer weiteren Ausführungsform ist zwischen dem ersten Isolationselement und dem zweiten Isolationselement ein Masseelement, insbesondere eine Metallplatte, angeordnet.

Die Metallplatte kann mit dem Abdeckelement abgedeckt sein. Alternativ kann auf das Abdeckelement verzichtet werden. Anstelle eines Stahlblechs kann für das Masseelement auch ein dämpfender Belag mit hoher Massendichte oder Dichte verwendet werden. Die Dichte dieses Materials ist dabei vorzugsweise größer als 1.800 kg/m³, bevorzugt größer als 2.200 kg/m³. Optional kann auch hier ein Abdeckelement mit niedrigem Emissionskoeffizienten vorgesehen sein. Durch diesen Schichtaufbau wird über den gesamten Spülzyklus eine effektiv wirksame thermische Isolation des Aufnahmebereichs des wasserführenden Haushaltsgeräts realisiert.

Gemäß einer weiteren Ausführungsform ist in dem ersten Isolationselement ein Wärmetauscher angeordnet.

Vorzugsweise ist der Wärmetauscher mit Material des ersten Isolationselements umschäumt. Der Wärmetauscher kann beispielsweise ein Kapillarrohrwärmetauscher, ein Kupferrohrwärmetauscher, ein Plattenwärmetauscher oder dergleichen sein. Vorzugsweise ist der Wärmetauscher mindestens an Seitenwänden, vorzugsweise auch an der Rückwand und optional an der Decke des Aufnahmebereichs angeordnet. Die steife Verbindung zwischen dem Aufnahmebereich und dem zweiten Isolationselement bleibt hierbei erhalten. Hierzu wird der Abstand zwischen Rohren des Wärmetauschers ausreichend groß bemessen. Der Abstand zwischen Außenseiten der Rohre beträgt dabei mindestens den Durchmesser der einzelnen Rohre. Um eine vollständige Entleerung des Wärmetauschers zu ermöglichen, können die Rohre desselben senkrecht oder zumindest schräg mit ausreichendem Gefälle an dem Aufnahmeabschnitt angebracht werden.

Gemäß einer weiteren Ausführungsform ist der Wärmetauscher in berührendem Kontakt mit dem Aufnahmebereich.

Beispielsweise kann der Wärmetauscher in linienförmigem Kontakt mit dem Aufnahmebereich sein. Alternativ können die Rohre des Wärmetauschers beispielsweise eine rechteckige Geometrie aufweisen, wodurch eine größere Kontaktfläche mit dem Aufnahmebereich erzielt wird. Optional kann zur Verbesserung der thermischen Anbindung des Wärmetauschers an den Aufnahmebereich ein Material mit guter Wärmeleitfähigkeit verwendet werden. Hierzu kann beispielsweise eine Wärmeleitpaste Anwendung finden. Diese Wärmeleitpaste passt sich gut an die Kontur des Wärmetauschers und an die Oberfläche des Aufnahmebereichs an. Vorzugsweise weist die Wärmeleitpaste eine spezifische Wärmeleitfähigkeit von 0,5 W/(m*K) oder größer auf. Die Wärmeleitpaste wird vorzugsweise nur in dem Bereich des Wärmetauschers auf den Aufnahmebereich aufgetragen.

Gemäß einer weiteren praktischen Ausführungsform ist eine Auftrennung der adhäsiven Verbindung zwischen dem ersten Isolationselement und dem zweiten Isolationselement beziehungsweise dem Masseelement in akustischer Hinsicht von Vorteil. Die Auftrennung kann durch Verwendung einer Trennschicht, wie beispielsweise einer Wachsschicht oder ähnlichem oder einer Polyethylen-Folie erfolgen. Die Trennschicht weist vorzugsweise eine freie Oberflächenenergie größer 25 mN/m, bevorzugt größer 35 mN/m, auf.

Die Verbindung des ersten Isolationselements mit dem Aufnahmebereich kann überdies adhäsiv erfolgen; dies ist aber keine zwingende Voraussetzung. Auf jeden Fall ist darauf zu achten, dass der Raum zwischen dem Aufnahmebereich und dem zweiten Isolationselement weitestgehend mit dem ersten Isolationselement ausgefüllt ist, so dass eine Kraftübertragung senkrecht zu dessen Oberfläche möglich ist. Diese ist bei vollständiger Füllung auch ohne adhäsive Verbindung möglich. Dadurch wird eine Reduktion der abgestrahlten Schallleistung erzielt. Diese Kraftübertragung kann auch dann erfolgen, wenn das erste Isolationselement nur teilweise an dem Aufnahmebereich oder dem zweiten Isolationselement anliegt.

Weiterhin sollte die Verbindung zwischen dem zweiten Isolationselement und dem Abdeckelement adhäsiv sein; dies ist aber keine zwingende Voraussetzung.
Auch kann der Einsatz von viskoelastischem Polyurethan-Schaum akustisch vorteilhaft sein. Dadurch können akustische Schwingungen bereits in dem ersten Isolationselement gedämpft werden. Der Verlustfaktor des ersten Isolationselements sollte somit größer als 0,01, bevorzugt größer als 0,1, sein.
Weiterhin wird ein Aufnahmebereich für ein wasserführendes Haushaltsgerät, insbesondere ein Spülbehälter für eine Geschirrspülmaschine, mit einer derartigen Anordnung vorgeschlagen.
Der Spülbehälter ist vorzugsweise aus einem Stahlblech gefertigt.

Mit der erfindungsgemäßen Anordnung lässt sich beispielsweise in dem Bereich einer Tür einer Geschirrspülmaschine eine Reduktion der Schallemission von zirka -1 dB(A) rel. 1 pW und eine Reduktion der Energieaufnahme von bis zirka -40 Wh erreichen.
Das wasserführende Haushaltsgerät kann auch eine Waschmaschine sein. Alternativ kann die Anordnung auch bei anderen wasserführenden Haushaltsgeräten eingesetzt werden.

Weitere vorteilhafte Ausgestaltungen und Aspekte des wasserführenden Haushaltsgeräts mit einem Aufnahmebereich sind Gegenstand der Unteransprüche. Im Weiteren wird das wasserführende Haushaltsgerät mit einem Aufnahmebereich anhand von bevorzugten Ausführungsformen unter Bezugnahme auf die beigelegten Figuren näher erläutert.
Es zeigen
- Fig. 1: eine schematische perspektivische Ansicht einer Ausführungsform eines Haushaltsgeräts;
- Fig. 2A: eine schematische Schnittansicht einer Ausführungsform einer Anordnung zur Isolation eines Aufnahmebereichs des wasserführenden Haushaltsgeräts gemäß Fig. 1;
- Fig. 2B: eine schematische Schnittansicht einer erweiterten Ausführungsform einer Anordnung zur Isolation eines Aufnahmebereichs des wasserführenden Haushaltsgeräts gemäß Fig. 2A;
- Fig. 3A: eine schematische Schnittansicht einer weiteren Ausführungsform einer Anordnung zur Isolation eines Aufnahmebereichs des Haushaltsgeräts gemäß Fig. 1;
- Fig. 3B: eine schematische Schnittansicht einer erweiterten Ausführungsform einer Anordnung zur Isolation eines Aufnahmebereichs des wasserführenden Haushaltsgeräts gemäß Fig. 3A;
- Fig. 4A: eine schematische Schnittansicht einer weiteren Ausführungsform einer Anordnung zur Isolation eines Aufnahmebereichs des Haushaltsgeräts gemäß Fig. 1;
- Fig. 4B: eine schematische Schnittansicht einer erweiterten Ausführungsform einer Anordnung zur Isolation eines Aufnahmebereichs des wasserführenden Haushaltsgeräts gemäß Fig. 4A;
- Fig. 5A: eine schematische Schnittansicht einer weiteren Ausführungsform einer Anordnung zur Isolation eines Aufnahmebereichs des Haushaltsgeräts gemäß Fig. 1;
- Fig. 5B: eine schematische Schnittansicht einer erweiterten Ausführungsform einer Anordnung zur Isolation eines Aufnahmebereichs des wasserführenden Haushaltsgeräts gemäß Fig. 5A;
- Fig. 6A: eine schematische Schnittansicht einer weiteren Ausführungsform einer Anordnung zur Isolation eines Aufnahmebereichs des Haushaltsgeräts gemäß Fig. 1;
- Fig. 6B: eine schematische Schnittansicht einer erweiterten Ausführungsform einer Anordnung zur Isolation eines Aufnahmebereichs des wasserführenden Haushaltsgeräts gemäß Fig. 6A;
- Fig. 7A: eine schematische Schnittansicht einer weiteren Ausführungsform einer Anordnung zur Isolation eines Aufnahmebereichs des Haushaltsgeräts gemäß Fig. 1; und
- Fig. 7B: eine schematische Schnittansicht einer erweiterten Ausführungsform einer Anordnung zur Isolation eines Aufnahmebereichs des wasserführenden Haushaltsgeräts gemäß Fig. 7A;
- Fig. 8: ein schematisches Blockdiagramm einer Ausführungsform eines Verfahrens zum Herstellen des Haushaltsgeräts gemäß Fig. 1.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht eines, insbesondere wasserführenden, Haushaltsgeräts 1. Das Haushaltsgerät 1 kann beispielsweise eine Geschirrspülmaschine, eine Waschmaschine, ein Kühlschrank oder dergleichen sein. In der Fig. 1 ist eine Geschirrspülmaschine gezeigt. Das Haushaltsgerät 1 weist einen Aufnahmebereich 2 auf, der durch eine Tür 3, insbesondere wasserdicht verschließbar ist. Hierzu kann zwischen der Tür 3 und dem Aufnahmebereich 2 eine Dichteinrichtung vorgesehen sein. Der Aufnahmebereich 2 kann ein Spülbehälter der in der Fig. 1 gezeigten Geschirrspülmaschine sein. Der Aufnahmebereich 2 ist vorzugsweise quaderförmig. Insbesondere kann der Aufnahmebereich 2 aus einem Stahlblech gefertigt sein. Alternativ kann der Aufnahmebereich 2 zumindest abschnittsweise aus einem Kunststoffmaterial gefertigt sein. Der Aufnahmebereich 2 und die Tür 3 können eine Spülkammer 4 zum Spülen von Spülgut bilden. Der Aufnahmebereich 2 kann in dem Inneren eines Gehäuses des Haushaltsgeräts 1 angeordnet sein.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Der Aufnahmebereich 2 weist eine Wandung 6 mit einem Boden 7, einer dem Boden 7 gegenüberliegend angeordneten Decke 8, einer der Tür 3 gegenüberliegend angeordneten Rückwand 9 und zwei einander gegenüberliegend angeordneten Seitenwänden 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Das Haushaltsgerät 1 weist weiterhin zumindest eine Spülgutaufnahme 12 auf. Insbesondere können mehrere Spülgutaufnahmen 12 vorgesehen sein, wobei jeweils eine der mehreren Spülgutaufnahmen 12 ein Unterkorb, ein Oberkorb oder eine Besteckschublade des Haushaltsgeräts 1 ist. Die mehreren Spülgutaufnahmen 12 sind vorzugsweise übereinander in dem Aufnahmebereich 2 angeordnet. Jede Spülgutaufnahme 12 ist wahlweise in den Aufnahmebereich 2 hinein oder aus diesem heraus verlagerbar. Insbesondere ist jede Spülgutaufnahme 12 in einer Einschubrichtung E (Pfeil) in den Aufnahmebereich 2 hineinschiebbar und entgegen der Einschubrichtung E (Pfeil) in einer Auszugsrichtung A (Pfeil) aus dem Aufnahmebereich 2 herausziehbar.

Die Fig. 2A zeigt eine schematische Schnittansicht der Seitenwand 11. Das Haushaltsgerät 1 umfasst eine Anordnung 13 zur akustischen und thermischen Isolation des Aufnahmebereichs 2 des Haushaltsgeräts 1. Die Anordnung 13 weist ein erstes Isolationselement 14 auf, das dazu eingerichtet ist, den Aufnahmebereich 2 thermisch zu isolieren. Das erste Isolationselement 14 ist vorzugsweise aus einem aufgeschäumten Kunststoffmaterial, insbesondere aus einem aufgeschäumten Polyurethanmaterial, gefertigt. Alternativ kann das erste Isolationselement 14 beispielsweise aus einem aufgeschäumten Polystyrolmaterial gefertigt sein. Vorzugsweise weist das erste Isolationselement 14 eine geschlossenporige Struktur auf. Das erste Isolationselement 14 ist außenseitig an der Seitenwand 11 vorgesehen. Unter außenseitig ist vorliegend zu verstehen, dass das erste Isolationselement 14 von der Spülkammer 4 weg weist. Insbesondere ist das erste Isolationselement 14 an einer Außenfläche 15 der Seitenwand 11 angeordnet.

Das erste Isolationselement 14 weist eine Dicke d₁₄ von bevorzugt 5 bis 50 mm, weiter bevorzugt von 10 bis 45 mm, weiter bevorzugt von 15 bis 40 mm, weiter bevorzugt von 20 bis 35 mm, weiter bevorzugt von 25 bis 30 mm, auf. Eine Dichte ρ₁₄ des ersten Isolationselements 14 beträgt zwischen 5 und 90 kg/m³. Eine spezifische Wärmeleitfähigkeit λ₁₄ des ersten Isolationselements 14 ist vorzugsweise kleiner als 0,1 W/(m*K), bevorzugt kleiner als 0,05 W/(m*K). Das erste Isolationselement 14 weist weiterhin vorzugsweise eine spezifische Wärmekapazität c₁₄ von weniger als 1.400 J/(kg*K) auf.

Die Anordnung 13 kann an der gesamten Wandung 6 des Aufnahmebereichs 2 vorgesehen sein. Insbesondere kann die Anordnung 13 an den Seitenwänden 10, 11, der Rückwand 9, der Decke 8 und dem Boden 7 vorgesehen sein. Weiterhin kann die Anordnung 13 auch an der Tür 3 vorgesehen sein. Alternativ kann die Anordnung 13 auch nur an den Seitenwänden 10, 11 und beispielsweise an der Rückwand 9 und/oder der Decke 8 vorgesehen sein. Im Folgenden wird zur Vereinfachung nur auf die Seitenwand 11 Bezug genommen.

Das erste Isolationselement 14 ist direkt an den Aufnahmebereich 2, insbesondere direkt an die Wandung 6, angeschäumt. Hierzu können dem Material des ersten Isolationselements 14 chemische Zusätze beigemischt werden, die ein Lösen des ersten Isolationselements 14 von der Wandung 6 verhindern. Weiterhin kann die Außenfläche 15 der Seitenwand 11 alternativ oder zusätzlich vorbehandelt, beispielsweise aufgeraut werden, so dass sich die Verbindung zwischen der Seitenwand 11 und dem ersten Isolationselement 14 nicht löst. Durch das vollflächige Aufbringen des ersten Isolationselements 14 auf die Wandung 6 wird eine gute thermische Isolation des Aufnahmebereichs 2 sichergestellt. Ein weiterer Vorteil bei der kompletten Umschäumung des Aufnahmebereichs 2 mit dem ersten Isolationselement 14 ist, dass vorhandene Spalte lückenlos abgeschlossen werden, wodurch auch eine verbesserte akustische Isolation gewährleistet ist.

Die Anordnung 13 weist weiterhin ein zweites Isolationselement 16 auf. Das zweite Isolationselement 16 ist auf dem ersten Isolationselement 14 angeordnet, so dass das erste Isolationselement 14 zwischen dem Aufnahmebereich 2 und dem zweiten Isolationselement 16 angeordnet ist. Beispielsweise kann das erste Isolationselement 14 an den Aufnahmebereich 2 angeschäumt werden und anschließend das zweite Isolationselement 16 an dem ersten Isolationselement 14 angebracht werden. Alternativ kann das erste Isolationselement 14 zwischen den Aufnahmebereich 2 und das zweite Isolationselement 16 direkt eingeschäumt werden. Das erste Isolationselement 14 ist vorzugsweise direkt mit dem zweiten Isolationselement 16 verbunden. Hierzu können dem Material des ersten Isolationselements 14, wie zuvor erläutert, entsprechende chemische Zusätze beigemischt werden, die eine zuverlässige und dauerhafte Verbindung mit dem zweiten Isolationselement 16 gewährleisten. Alternativ oder zusätzlich kann eine Oberfläche 17 des zweiten Isolationselements 16, die in Richtung des Aufnahmebereichs 2 weist, oberflächenbehandelt, beispielsweise aufgeraut sein, um eine sichere und dauerhafte Verbindung des ersten Isolationselements 14 mit dem zweiten Isolationselement 16 zu gewährleisten.

Eine Dicke d₁₆ des zweiten Isolationselements 16 ist vorzugsweise geringer als die Dicke d₁₄ des ersten Isolationselements 14. Beispielsweise kann die Dicke d₁₆ 1 bis 10 mm, bevorzugt 1 bis 8 mm, weiter bevorzugt 1 bis 5 mm, weiter bevorzugt 1 bis 3 mm, betragen. Das erste Isolationselement 14 bewirkt eine steife Verbindung des zweiten Isolationselements 16 mit dem Aufnahmebereich 2. Insbesondere ist das erste Isolationselement 14 dazu eingerichtet, Schwingungen von dem Aufnahmebereich 2 auf das zweite Isolationselement 16 zu übertragen. Das erste Isolationselement 14 ist vorzugsweise nicht dazu eingerichtet, Schwingungen zu dämpfen. Insbesondere verhindert das erste Isolationselement 14 eine Wärmeübertragung von dem Aufnahmebereich 2 auf das zweite Isolationselement 16. Hierdurch kann das zweite Isolationselements 16 dem Aufnahmebereich 2 keine Wärme entziehen. Dadurch wird die Energieeffizienz des Haushaltsgeräts 1 verbessert. In dem zweiten Isolationselement 16 werden Schwingungen des Aufnahmebereichs 2 in Wärme umgewandelt.

Das zweite Isolationselement 16 weist vorzugsweise eine deutlich höhere Dichte als das erste Isolationselement 14 auf. Das zweite Isolationselement 16 ist vorzugsweise aus einem Bitumenmaterial, insbesondere aus einem metall- und/oder gesteinsgefüllten Bitumenmaterial, oder aus einem Kunststoffmaterial, insbesondere aus einem metall- und/oder gesteinsgefüllten Kunststoffmaterial gefertigt. Beispielsweise kann das zweite Isolationselement 16 aus einem Butylmaterial gefertigt sein. Das zweite Isolationselement 16 ist insbesondere platten- oder mattenförmig. Das zweite Isolationselement 16 kann auch ein Metallblech, insbesondere ein Stahlblech, sein.
Das zweite Isolationselement 16 dient der Entdröhnung des Aufnahmebereichs 2 beziehungsweise der Dämpfung von Schwingungen des Aufnahmebereichs 2. Das zweite Isolationselement 16 weist vorzugsweise einen möglichst hohen Verlustfaktor auf. Unter einem Verlustfaktor ist vorliegend bei physikalischen Schwingungen unterschiedlicher Natur das Verhältnis des verlustbehafteten Realteils zum verlustfreien Imaginärteil einer komplexen Größe zu verstehen. Der Verlustfaktor des Materials des zweiten Isolationselements 16 ist bei 20 °C größer als 0,08, bevorzugt größer als 0,15. Eine Dichte ρ₁₆ des zweiten Isolationselements 16 ist vorzugsweise größer als 1.000 kg/m³.
Die Anordnung 13 weist weiterhin ein in der Fig. 2A gezeigtes Abdeckelement 18 auf, das außenseitig an dem zweiten Isolationselement 16 angeordnet ist. Vorzugsweise ist das Abdeckelement 16 an einer der Oberfläche 17 des zweiten Isolationselements 16 gegenüberliegend angeordneten Oberfläche 19 des zweiten Isolationselements 16 vorgesehen. Das Abdeckelement 18 kann ein Papierbogen, eine Metallfolie, beispielsweise eine Aluminiumfolie, oder eine dünne Metallplatte sein. Das Material des Abdeckelements 18 weist vorzugsweise einen geringen Emissionskoeffizienten oder Emissionsgrad auf. Der Emissionsgrad eines Körpers gibt an, wie viel Strahlung er im
Vergleich zu einem idealen Wärmestrahler, einem schwarzen Körper, abgibt. Vorzugsweise weist das Abdeckelement 18 einen Emissionskoeffizienten von kleiner als 0,5, bevorzugt von kleiner als 0,1 auf. Hierdurch kann der Energieverlust weiter reduziert werden. Vorzugsweise kommt als Material für das Abdeckelement 18 Aluminiumfolie zur Anwendung.

Die Fig. 2B zeigt eine schematische Schnittansicht einer erweiterten Ausführungsform einer Anordnung zur Isolation eines Aufnahmebereichs 2 des wasserführenden Haushaltsgeräts 1 gemäß Fig. 2A, so dass auf die Beschreibung der Fig. 2A verwiesen und auch Bezug genommen wird. Zwischen dem ersten Isolationselement 14 und dem zweiten Isolationselement 16 ist eine Trennschicht 27, wie beispielsweise eine Wachsschicht oder ähnliches oder eine Polyethylen-Folie, angeordnet. Die Trennschicht 27 weist zwecks Erzielung akustischer Vorteile vorzugsweise eine freie Oberflächenenergie größer 25 mN/m, bevorzugt größer 35 mN/m, auf.

Die Fig. 3A zeigt eine weitere Ausführungsform einer Anordnung 13 zur Isolation des Aufnahmebereichs 2 des Haushaltsgeräts 1. Die Ausführungsform der Anordnung 13 gemäß der Fig. 3A unterscheidet sich von der Ausführungsform der Anordnung 13 gemäß der Fig. 2A dadurch, dass das Abdeckelement 18 nicht als Aluminiumfolie, sondern als Metallblech, insbesondere als Stahlblech, ausgebildet ist. Anstelle des Stahlblechs kann auch ein dämpfender Belag mit hoher Dichte verwendet werden. Die Dichte des Materials des dämpfenden Belags ist vorzugsweise größer als 1.800 kg/m³, bevorzugt größer als 2.200 kg/m³. Weiterhin kann das Stahlblech noch zusätzlich mit einer Aluminiumfolie abgedeckt werden.

Die Fig. 3B zeigt eine schematische Schnittansicht einer erweiterten Ausführungsform einer Anordnung zur Isolation eines Aufnahmebereichs 2 des wasserführenden Haushaltsgeräts 1 gemäß Fig. 3A, so dass auf die Beschreibung der Fig. 3A verwiesen und auch Bezug genommen wird. Zwischen dem ersten Isolationselement 14 und dem zweiten Isolationselement 16 ist eine Trennschicht 27, wie beispielsweise eine Wachsschicht oder ähnliches oder eine Polyethylen-Folie, angeordnet. Die Trennschicht 27 weist zwecks Erzielung akustischer Vorteile vorzugsweise eine freie Oberflächenenergie größer 25 mN/m, bevorzugt größer 35 mN/m, auf.

Die Fig. 4A zeigt eine weitere Ausführungsform einer Anordnung 13 zur Isolation des Aufnahmebereichs 2 des Haushaltsgeräts 1. Die Anordnung 13 gemäß der Fig. 4A unterscheidet sich von der Anordnung 13 gemäß der Fig. 2A dadurch, dass zwischen dem ersten Isolationselement 14 und dem zweiten Isolationselement 16 ein Masseelement 20 angeordnet ist. Das Masseelement 20 ist vorzugsweise eine Metallplatte, insbesondere eine Stahlplatte. Durch die steife Verbindung des Aufnahmebereichs 2 mit dem Masseelement 20 mit Hilfe des ersten Isolationselements 14 wird die Masse des Masseelements 20 an der Außenseite des Aufnahmebereichs 2 akustisch wirksam. Durch den Belag des Masseelements 20 mit dem zweiten Isolationselement 16 kann die akustische Wirksamkeit weiter verbessert werden.

Die Fig. 4B zeigt eine schematische Schnittansicht einer erweiterten Ausführungsform einer Anordnung zur Isolation eines Aufnahmebereichs 2 des wasserführenden Haushaltsgeräts 1 gemäß Fig. 4A, so dass auf die Beschreibung der Fig. 4A verwiesen und auch Bezug genommen wird. Zwischen dem ersten Isolationselement 14 und dem Masseelement 20 ist eine Trennschicht 27, wie beispielsweise eine Wachsschicht oder ähnliches oder eine Polyethylen-Folie, angeordnet. Die Trennschicht 27 weist zwecks Erzielung akustischer Vorteile vorzugsweise eine freie Oberflächenenergie größer 25 mN/m, bevorzugt größer 35 mN/m, auf.

Die Fig. 5A zeigt eine weitere Ausführungsform einer Anordnung 13 zur Isolation des Aufnahmebereichs 2 des Haushaltsgeräts 1. Die Ausführungsform der Anordnung 13 gemäß der Fig. 5A ist eine Weiterbildung der Ausführungsform der Anordnung 13 gemäß der Fig. 2A. Die Anordnung 13 gemäß der Fig. 5A weist einen in dem ersten Isolationselement 14 vorgesehenen Wärmetauscher 21 auf. Vorzugsweise ist der Wärmetauscher 21 beziehungsweise sind Rohre 22 bis 25 des Wärmetauschers 21 in berührendem Kontakt mit der Seitenwand 11. Insbesondere können die Rohre 22 bis 25 in linienförmigen Kontakt mit der Seitenwand 11 sein.

Weiterhin können die Rohre 22 bis 25 mit Hilfe einer Wärmeleitpaste 26 thermisch mit der Seitenwand 11 gekoppelt sein. Mit Hilfe des Wärmetauschers 21 ist eine Wandtemperatur des Aufnahmebereichs 2 steuerbar. Hierdurch kann ein gutes und reproduzierbares Trocknungsergebnis erreicht werden. Der Wärmetauscher 21 kann beispielsweise als Kapillarrohrwärmetauscher, Kupferrohrwärmetauscher, Plattenwärmetauscher oder dergleichen ausgebildet sein. Vorzugsweise ist der Wärmetauscher 21 an mindestens einer Seitenwand 10, 11, vorzugsweise an beiden Seitenwänden 10, 11, an der Rückwand 9 und optional an der Decke 8 des Aufnahmebereichs 2 vorgesehen. Zur Verbesserung der natürlichen Konvektion ist der Wärmetauscher 21 vorzugsweise an senkrechten Flächen des Aufnahmebereichs 2 vorgesehen. Die steife Verbindung zwischen dem Aufnahmebereich 2 und dem zweiten Isolationselement 16 mit Hilfe des ersten Isolationselements 14 wird dabei aufrechterhalten. Hierzu wird ein Abstand a₂₁ zwischen jeweils zwei Rohren 22 bis 25 des Wärmetauschers 21 so gewählt, dass ein ausreichender Kontakt des ersten Isolationselements 14 mit dem Aufnahmebereich 2 gewährleistet ist. Der Abstand a₂₁ entspricht vorzugsweise mindestens einem Durchmesser d₂₁ der einzelnen Rohre 22 bis 25. Dies entspricht bei einem Rohrdurchmesser d₂₁ von kleiner als 10 mm beziehungsweise von kleiner als 5 mm einem Abstand a₂₁ von mindestens 10 mm beziehungsweise mindestens 5 mm.

Die Wärmeleitpaste 26 passt sich gut an die Kontur des Wärmetauschers 21 und an die Oberfläche des Aufnahmebereichs 2 an. Hierdurch ist eine gute Wärmeübertragung gewährleistet. Vorzugsweise weist die Wärmeleitpaste 26 eine spezifische Wärmeleitfähigkeit λ₂₆ von 0,5 W/(m*K) oder mehr auf. Die Wärmeleitpaste 26 wird nur in dem Bereich des Wärmetauschers 21 auf den Aufnahmebereich 2 aufgetragen. Alternativ oder zusätzlich kann die Geometrie des Wärmetauschers 21 konstruktiv an die Oberfläche der Seitenwand 11 angepasst werden. Beispielsweise können die Rohre 22 bis 25 rechteckförmig oder halbkreisförmig ausgebildet sein. Um eine vollständige Entleerung des Wärmetauschers 21 zu ermöglichen, können die Rohre 22 bis 25 senkrecht oder zumindest schräg mit ausreichendem Gefälle angebracht werden.

Die Fig. 5B zeigt eine schematische Schnittansicht einer erweiterten Ausführungsform einer Anordnung zur Isolation eines Aufnahmebereichs 2 des wasserführenden Haushaltsgeräts 1 gemäß Fig. 5A, so dass auf die Beschreibung der Fig. 5A verwiesen und auch Bezug genommen wird. Zwischen dem ersten Isolationselement 14 und dem zweiten Isolationselement 16 ist eine Trennschicht 27, wie beispielsweise eine Wachsschicht oder ähnliches oder eine Polyethylen-Folie, angeordnet. Die Trennschicht 27 weist zwecks Erzielung akustischer Vorteile vorzugsweise eine freie Oberflächenenergie größer 25 mN/m, bevorzugt größer 35 mN/m, auf.

Die Fig. 6A zeigt eine weitere Ausführungsform einer Anordnung 13. Die Anordnung 13 gemäß der Fig. 6A ist eine Weiterbildung der Anordnung 13 gemäß der Fig. 3A. Die Anordnung 13 gemäß der Fig. 6A unterscheidet sich von der Anordnung 13 gemäß der Fig. 3A lediglich durch einen zusätzlichen Wärmetauscher 21.

Die Fig. 6B zeigt eine schematische Schnittansicht einer erweiterten Ausführungsform einer Anordnung zur Isolation eines Aufnahmebereichs 2 des wasserführenden Haushaltsgeräts 1 gemäß Fig. 6A, so dass auf die Beschreibung der Fig. 6A verwiesen und auch Bezug genommen wird. Zwischen dem ersten Isolationselement 14 und dem zweiten Isolationselement 16 ist eine Trennschicht 27, wie beispielsweise eine Wachsschicht oder ähnliches oder eine Polyethylen-Folie, angeordnet. Die Trennschicht 27 weist zwecks Erzielung akustischer Vorteile vorzugsweise eine freie Oberflächenenergie größer 25 mN/m, bevorzugt größer 35 mN/m, auf.

Die Fig. 7A zeigt eine weitere Ausführungsform einer Anordnung 13. Die Anordnung 13 gemäß der Fig. 7A ist eine Weiterbildung der Anordnung 13 gemäß der Fig. 4A. Die Anordnung 13 gemäß der Fig. 7A unterscheidet sich von der Anordnung 13 gemäß der Fig. 4A lediglich durch einen zusätzlichen Wärmetauscher 21.

Die Fig: 7B zeigt eine schematische Schnittansicht einer erweiterten Ausführungsform einer Anordnung zur Isolation eines Aufnahmebereichs 2 des wasserführenden Haushaltsgeräts 1 gemäß Fig. 7A, so dass auf die Beschreibung der Fig. 7A verwiesen und auch Bezug genommen wird. Zwischen dem ersten Isolationselement 14 und dem Masseelement 20 ist eine Trennschicht 27, wie beispielsweise eine Wachsschicht oder ähnliches oder eine Polyethylen-Folie, angeordnet. Die Trennschicht 27 weist zwecks Erzielung akustischer Vorteile vorzugsweise eine freie Oberflächenenergie größer 25 mN/m, bevorzugt größer 35 mN/m, auf.

Die Fig. 8 zeigt schematisch ein Verfahren zum Herstellen des wasserführenden Haushaltsgeräts 1. Das Verfahren weist einen Schritt S1 des Bereitstellens des Aufnahmebereichs 2 des Haushaltsgeräts 1 auf. Der Aufnahmebereich 2 ist beispielsweise ein Spülbehälter einer Geschirrspülmaschine. Vor dem Schritt S1 kann der Aufnahmebereich 2 beispielsweise aus einem Stahlblech gefertigt werden. In einem Schritt S2 wird das erste Isolationselement 14 direkt an den Aufnahmebereich 2 angeschäumt, wobei das erste Isolationselement 14 dazu eingerichtet ist, den Aufnahmebereich 2 thermisch zu isolieren. In einem Schritt S3 wird das zweite Isolationselement 16 an dem Aufnahmebereich 2 angeordnet, so dass das erste Isolationselement 14 zwischen dem Aufnahmebereich 2 und dem zweiten Isolationselement 16 angeordnet ist, wobei das zweite Isolationselement 16 dazu eingerichtet ist, den Aufnahmebereich 2 akustisch zu isolieren.

Das zweite Isolationselement 16 kann beispielsweise als Matte oder Platte auf das erste Isolationselement 14 aufgelegt werden. Alternativ kann das erste Isolationselement 14 zwischen den Aufnahmebereich 2 und das zweite Isolationselement 16 eingeschäumt werden, so dass das erste Isolationselement 14 direkt mit dem Aufnahmebereich 2 und dem zweiten Isolationselement 16 verbunden wird. Das Anordnen des zweiten Isolationselements 16 an dem Aufnahmebereich 2 kann vor oder nach dem Anschäumen des ersten Isolationselements 14 erfolgen.

Die thermische Isolation des Aufnahmebereichs 2 mittels des ersten Isolationselements 14 verhindert über den gesamten Spülzyklus weg eine Wärmeübertragung in die akustisch wirksamen Materialien, das heißt in das zweite Isolationselement 16 und in das optionale Masseelement 20. Das zweite Isolationselement 16 und das Masseelement 20 können so auf dem Temperaturniveau der Umgebung gehalten werden. Dies hat zur Folge, dass wenig bis keine Energie aufgewandt werden muss, um diese aufzuheizen. Durch den Einsatz eines effizienten Wärmetauschers 21 wird ferner ein gutes und reproduzierbares Trocknungsergebnis gesichert.

Obwohl die vorliegende Erfindung anhand von Ausführungsbeispielen beschrieben wurde, ist sie vielfältig modifizierbar.

### Verwendete Bezugszeichen

- 1: Wasserführendes Haushaltsgerät; Geschirrspülmaschine
- 2: Aufnahmebereich
- 3: Tür
- 4: Spülkammer
- 5: Schwenkachse
- 6: Wandung
- 7: Boden
- 8: Decke
- 9: Rückwand
- 10: Seitenwand
- 11: Seitenwand
- 12: Spülgutaufnahme
- 13: Anordnung
- 14: Isolationselement
- 15: Außenfläche
- 16: Isolationselement
- 17: Oberfläche
- 18: Abdeckelement
- 19: Oberfläche
- 20: Masseelement
- 21: Wärmetauscher
- 22: Rohr
- 23: Rohr
- 24: Rohr
- 25: Rohr
- 26: Wärmeleitpaste
- 27: Trennmittel; Wachsschicht; Polyethylen-Folie

- A: Auszugsrichtung (Pfeil)
- a₂₁: Abstand
- c₁₄: Wärmekapazität
- d₁₄: Dicke
- d₁₆: Dicke
- d₂₁: Durchmesser
- E: Einschubrichtung (Pfeil)
- S1: Schritt
- S2: Schritt
- S3: Schritt
- λ₁₄: Wärmeleitfähigkeit
- λ₂₆: Wärmeleitfähigkeit
- ρ₁₄: Dichte
- ρ₁₆: Dichte

## Patentansprüche

1. Wasserführendes Haushaltsgerät (1), insbesondere Geschirrspülmaschine, mit einem Aufnahmebereich (2) und einer Anordnung (13) zur akustischen und thermischen Isolation des Aufnahmebereichs (2) des wasserführenden Haushaltsgeräts (1), insbesondere eines Spülbehälters der Geschirrspülmaschine, mit einem ersten Isolationselement (14), welches dazu eingerichtet ist, den Aufnahmebereich (2) thermisch zu isolieren, und einem zweiten Isolationselement (16), welches dazu eingerichtet ist, den Aufnahmebereich (2) akustisch zu isolieren, wobei das erste Isolationselement (14) zwischen dem Aufnahmebereich (2) und dem zweiten Isolationselement (16) angeordnet ist und wobei das erste Isolationselement (14) direkt an den Aufnahmebereich (2) angeschäumt ist, wobei das erste Isolationselement eine spezifische Wärmeleitfähigkeit von kleiner als 0,1 W/(m*K), bevorzugt von kleiner als 0,05 W/(m*K), aufweist, **dadurch gekennzeichnet, dass** das erste Isolationselement eine Massendichte oder Dichte zwischen 5 und 90 kg/m³ aufweist.

2. Wasserführendes Haushaltsgerät (1) nach Anspruch 1, **dadurch gekennzeichnet, dass** das erste Isolationselement (14) dazu eingerichtet ist, Schwingungen von dem Aufnahmebereich (2) auf das zweite Isolationselement (16) zu übertragen.

3. Wasserführendes Haushaltsgerät (1) nach Anspruch 1 oder 2, **dadurch gekennzeichnet, dass** das zweite Isolationselement (16) eine höhere Dichte (ρ₁₆) als das erste Isolationselement (14) aufweist.

4. Wasserführendes Haushaltsgerät (1) nach Anspruch 1, 2 oder 3, **dadurch gekennzeichnet, dass** das erste Isolationselement (14) eine Wärmeübertragung von dem Aufnahmebereich (2) auf das zweite Isolationselement (16) verhindert.

5. Wasserführendes Haushaltsgerät (1) nach einem der vorhergehenden Ansprüche, **dadurch gekennzeichnet, dass** das erste Isolationselement (14) aus einem aufgeschäumten Kunststoffmaterial, insbesondere aus einem aufgeschäumten Polyurethanmaterial, gefertigt ist.

6. Wasserführendes Haushaltsgerät (1) nach einem der vorhergehenden Ansprüche, **dadurch gekennzeichnet, dass** das zweite Isolationselement (16) aus einem Bitumenmaterial, insbesondere aus einem metall- und/oder gesteinsgefüllten Bitumenmaterial, oder aus einem Kunststoffmaterial, insbesondere aus einem metall- und/oder gesteinsgefüllten Kunststoffmaterial, gefertigt ist.

7. Wasserführendes Haushaltsgerät (1) nach einem der vorhergehenden Ansprüche, **dadurch gekennzeichnet, dass** das erste Isolationselement (14) eine Dicke von 5 bis 50 mm, bevorzugt von 10 bis 45 mm, weiter bevorzugt von 15 bis 40 mm, aufweist.

8. Wasserführendes Haushaltsgerät (1) nach einem der vorhergehenden Ansprüche, **dadurch gekennzeichnet, dass** außenseitig an dem zweiten Isolationselement (16) ein Abdeckelement (18), insbesondere ein Papierbogen, eine Metallfolie oder eine Metallplatte, angeordnet ist.

9. Wasserführendes Haushaltsgerät (1) nach einem der vorhergehenden Ansprüche, **dadurch gekennzeichnet, dass** zwischen dem ersten Isolationselement (14) und dem zweiten Isolationselement (16) ein Masseelement (20), insbesondere eine Metallplatte, angeordnet ist.

10. Wasserführendes Haushaltsgerät (1) nach einem der vorhergehenden Ansprüche, **dadurch gekennzeichnet, dass** in dem ersten Isolationselement (14) ein Wärmetauscher (21) angeordnet ist.

11. Wasserführendes Haushaltsgerät (1) nach. Anspruch 10, **dadurch gekennzeichnet, dass** der Wärmetauscher (21) in berührendem Kontakt mit dem Aufnahmebereich (2) ist.

## Claims

1. Water-bearing domestic appliance (1), in particular dishwasher, having a receiving area (2) and an arrangement (13) for the acoustic and thermal insulation of the receiving area (2) of the water-bearing domestic appliance (1), in particular of a dishwasher cavity of the dishwasher, having a first insulation element (14) which is designed to thermally insulate the receiving area (2), and a second insulation element (16) which is designed to acoustically insulate the receiving area (2), wherein the first insulation element (14) is arranged between the receiving area (2) and the second insulation element (16) and wherein the first insulation element (14) is foamed directly onto the receiving area (2), wherein the first insulation element has a specific thermal conductivity of less than 0.1 W/(m*K), preferably of less than 0.05 W/(m*K),
**characterised in that**
the first insulation element has a mass density or density between 5 and 90 kg/m³.

2. Water-bearing domestic appliance (1) according to claim 1, **characterised in that** the first insulation element (14) is designed to transfer vibrations from the receiving area (2) to the second insulation element (16).

3. Water-bearing domestic appliance (1) according to claim 1 or 2, **characterised in that** the second insulation element (16) has a higher density (ρ₁₆) than the first insulation element (14).

4. Water-bearing domestic appliance (1) according to claim 1, 2 or 3, **characterised in that** the first insulation element (14) prevents a transfer of heat from the receiving area (2) to the second insulation element (16).

5. Water-bearing domestic appliance (1) according to one of the preceding claims, **characterised in that** the first insulation element (14) is manufactured from a foamed plastic material, in particular from a foamed polyurethane material.

6. Water-bearing domestic appliance (1) according to one of the preceding claims, **characterised in that** the second insulation element (16) is manufactured from a bitumen material, in particular from a metal-filled and/or stone-filled bitumen material, or from a plastic material, in particular from a metal-filled and/or stone-filled plastic material.

7. Water-bearing domestic appliance (1) according to one of the preceding claims, **characterised in that** the first insulation element (14) has a thickness of between 5 and 50 mm, preferably between 10 and 45 mm, further preferably between 15 and 40 mm.

8. Water-bearing domestic appliance (1) according to one of the preceding claims, **characterised in that** arranged on the outside on the second insulation element (16) is a cover element (18), in particular a paper sheet, a metal foil or a metal plate.

9. Water-bearing domestic appliance (1) according to one of the preceding claims, **characterised in that** arranged between the first insulation element (14) and the second insulation element (16) is a mass element (20), in particular a metal plate.

10. Water-bearing domestic appliance (1) according to one of the preceding claims, **characterised in that** a heat exchanger (21) is arranged in the first insulation element (14).

11. Water-bearing domestic appliance (1) according to claim 10, **characterised in that** the heat exchanger (21) is in physical contact with the receiving area (2).

## Revendications

1. Appareil ménager à circulation d'eau (1), en particulier lave-vaisselle, avec une zone de réception (2) et un dispositif (13) pour l'isolation acoustique et thermique de la zone de réception (2) de l'appareil ménager à circulation d'eau (1), en particulier d'une cuve de lavage du lave-vaisselle, avec un premier élément d'isolation (14), aménagé afin d'isoler thermiquement la zone de réception (2), et un deuxième élément d'isolation (16), aménager afin d'isoler acoustiquement la zone de réception (2), dans lequel le premier élément d'isolation (14) est disposé entre la zone de réception (2) et le deuxième élément d'isolation (16), et dans lequel le premier élément d'isolation (14) est moussé directement sur la zone de réception (2), dans lequel le premier élément d'isolation présente une conductivité thermique spécifique inférieure à 0,1 W/(m*K), de préférence inférieure à 0,05 W/(m*K), **caractérisé en ce que** le premier élément d'isolation présente une densité massique ou densité entre 5 et 90 kg/m³.

2. Appareil ménager à circulation d'eau (1) selon la revendication 1, **caractérisé en ce que** le premier élément d'isolation (14) est aménagé afin de transmettre les oscillations de la zone de réception (2) au deuxième élément d'isolation (16).

3. Appareil ménager à circulation d'eau (1) selon la revendication 1 ou 2, **caractérisé en ce que** le deuxième élément d'isolation (16) présente une densité supérieure (ρ₁₆) à celle du premier élément d'isolation (14).

4. Appareil ménager à circulation d'eau (1) selon la revendication 1, 2 ou 3, **caractérisé en ce que** le premier élément d'isolation (14) empêche une transmission de chaleur de la zone de réception (2) au deuxième élément d'isolation (16).

5. Appareil ménager à circulation d'eau (1) selon l'une des revendications précédentes, **caractérisé en ce que** le premier élément d'isolation (14) est fabriqué au départ d'un matériau plastique moussé, en particulier au départ d'un matériau polyuréthane moussé.

6. Appareil ménager à circulation d'eau (1) selon l'une des revendications précédentes, **caractérisé en ce que** le deuxième élément d'isolation (16) est fabriqué au départ d'un matériau bitumeux, en particulier au départ d'un matériau bitumeux rempli de métal et/ou de roche ou d'un matériau plastique, en particulier d'un matériau plastique rempli de métal et/ou de roche.

7. Appareil ménager à circulation d'eau (1) selon l'une des revendications précédentes, **caractérisé en ce que** le premier élément d'isolation (14) présente une épaisseur de 5 à 50 mm, de préférence de 10 à 45 mm, de façon encore davantage préférée de 15 à 40 mm.

8. Appareil ménager à circulation d'eau (1) selon l'une des revendications précédentes, **caractérisé en ce qu'**un élément de couverture (18), en particulier une feuille de papier, un film métallique ou une plaque métallique, est disposé côté extérieur sur le deuxième élément d'isolation (16).

9. Appareil ménager à circulation d'eau (1) selon l'une des revendications précédentes, **caractérisé en ce qu'**un élément de masse (20), en particulier une plaque métallique, est disposé entre le premier élément d'isolation (14) et le deuxième élément d'isolation (16).

10. Appareil ménager à circulation d'eau (1) selon l'une des revendications précédentes, **caractérisé en ce qu'**un échangeur de chaleur (21) est disposé dans le premier élément d'isolation (14).

11. Appareil ménager à circulation d'eau (1) selon la revendication 10, **caractérisé en ce que** l'échangeur de chaleur (21) se trouve en contact avec la zone de réception (2).
